# EUROPÄISCHE PATENTSCHRIFT

(11) **EP 0 137 100 B1**
(45) Veröffentlichungstag und Bekanntmachung des Hinweises auf die Patenterteilung: **24.08.1988**
(21) Anmeldenummer: 84105388.7
(22) Anmeldetag: 12.05.1984
(51) Int. Cl.: A47G 19/22

(54) **Stielglas, insbesondere Weinglas**
Stemmed glass, particularly wine glass
Verre à pied, en particulier verre à vin

(30) Priorität: 05.09.1983 DE 3332012
(43) Veröffentlichungstag der Anmeldung: 17.04.1985
(73) Patentinhaber: GIVAG Gastro-Installationen-Vertrieb, D-2000 Hamburg 1 (DE)
(72) Erfinder: Butenschön, Rolf, D-2000 Hamburg 52 (DE)
(74) Vertreter: von Raffay, Vincenz, Dipl.-Ing.

(56) Entgegenhaltungen:
- DE-A- 2 048 291
- DE-C- 160 820
- DE-C- 867 444
- DE-C- 883 051
- FR-A- 325 607
- FR-A- 1 560 684
- FR-A- 2 247 184
- US-A- 3 682 344

## Beschreibung

Derartige Gläser sind in den unterschiedlichsten Formen bekannt. Der Weinkenner weiss, dass guter Wein bei bestimmten Temperaturen gelagert und getrunken werden sollte. Weisswein bei einer tieferen Temperatur als Rotwein. Die zum Trinken des Weins beste Temperatur hängt stark von dem Wein ab. Es sind bereits Kühlvorrichtungen vorgeschlagen worden, die den Wein nicht nur auf der richtigen Temperatur halten, sondern auch die übrigen Bedingungen, wie Feuchtigkeit usw., einhalten, um für eine gute Lagerung zu sorgen.

Für den Gast, der beispielsweise in einem Restaurant einen solchen Wein trinkt, ist es nicht möglich zu kontrollieren, ob die richtige Temperatur eingehalten wurde.

Aus der DE-C-883051 ist ein Trinkgefäss bekannt, das aus «Jenaer Glas» bestehen kann und in dessen Henkel ein Thermometer vorgesehen ist, um die Temperatur der Trinkflüssigkeit in der Tasse festzustellen.

Der Erfindung liegt daher die Aufgabe zugrunde, ein Stielglas, insbesondere ein Weinglas, zu schaffen, das dem Weintrinker ermöglicht, die Temperatur des eingeschenkten Weins genau festzustellen.

Diese Aufgabe wird durch das Kennzeichen des Patentanspruches gelöst.

Mit Hilfe des Stielglases nach der Erfindung ist es möglich, die Temperatur in der Glasschale unmittelbar und schnell abzulesen. Das Thermometer steht in «witziger» Weise auf dem Kopf, d. h. die Ausdehnungsflüssigkeit dehnt sich von oben nach unten aus, da das Ausdehnungsgefäss oben liegt und geringfügig in die Glasschale hineinragt. Hierdurch ist nicht nur eine schnelle und exakte Temperaturmessung möglich, sondern es entsteht auch ein bestimmter Effekt, der den Genuss zumindest subjektiv erhöhen kann. Daneben lässt sich die Temperatur genau und schnell feststellen.

Im folgenden wird die Erfindung unter Hinweis auf die Zeichnung anhand eines Ausführungsbeispieles näher erläutert.

In der einzigen Figur ist schematisch ein Weinglas perspektivisch dargestellt. Dieses besteht aus einem Fuss 2, einem Stiel 3 und einer Glasschale 1.

In dem Stiel 3 ist ein Thermometer 4 vorgesehen, wobei dieses so angeordnet ist, dass das den Messpunkt bildende Ausdehnungsgefäss 5 im Bereich der Glasschale 1 liegt. Von diesem Ausdehnungsgefäss aus verläuft die Kapillare nach unten. Die Skala ist mit 6 bezeichnet.

Es ist verständlich, dass im Rahmen der Erfindung, insbesondere bedingt durch die Glasform, Abweichungen möglich sind.

Das Ausdehnungsgefäss 5 kann mehr oder weniger weit in die Schale hineinreichen, um auf jeden Fall für einen guten Wärmeübergang zu sorgen.

## Patentansprüche

Stielglas insbesondere Weinglas, dadurch gekennzeichnet, dass in den Stiel (3) ein Thermometer (4) eingegossen ist, dessen den Messpunkt bildendes Ausdehnungsgefäss (5) aus dem Stiel in den Bereich der Glasschale (1) hineinragt.

## Claims

Stem glas, particularly wine glas characterized in that a thermometer (4) is molded in the stem (3), the measuring point of the thermometer formed by the bulb (5) extends in the area of the glas bowl (1).

## Revendications

Verre à pied, en particulier verre à vin, caractérisé en ce qu'un thermomètre (4) est coulé dans le pied (3), thermomètre dont le vase d'expansion (5) qui forme le point de mesure part du pied et pénètre jusque dans le zone du ballon de verre (1).
